# EUROPÄISCHE PATENTSCHRIFT

(11) **EP 0 964 748 B1**
(45) Veröffentlichungstag und Bekanntmachung des Hinweises auf die Patenterteilung: **18.09.2002**
(21) Anmeldenummer: 98902931.9
(22) Anmeldetag: 26.02.1998
(51) Int. Cl.: B02C 13/284

(54) **VERFAHREN UND VORRICHTUNG ZUR ZERKLEINERUNG VON SCHÜTTGÜTERN**
METHOD AND DEVICE FOR FRAGMENTING BULK MATERIALS
PROCEDE ET DISPOSITIF POUR BROYER DES MATERIAUX EN VRAC

(30) Priorität: 07.03.1997 DE 19709345
(43) Veröffentlichungstag der Anmeldung: 22.12.1999
(73) Patentinhaber: BÜHLER AG, 9240 Uzwil (CH)
(72) Erfinder: KRAEMER, Guido, CH-9526 Zuckenriet (CH); CHRAPATSCH, Eugen, Siedlung Hatnoe 255207 (UA); CHRAPATSCH, Volodia, Siedlung Hatnoe, 255207 (UA)
(74) Vertreter: Frommhold, Joachim, Dr.
(86) Internationale Anmeldenummer: CH9800080
(87) Internationale Veröffentlichungsnummer: WO98040163

(56) Entgegenhaltungen:
- DE-C- 718 381
- FR-A- 2 598 100
- FR-A- 2 715 330
- US-A- 2 225 095
- US-A- 2 465 056
- US-A- 2 488 714
- US-A- 2 543 599

## Beschreibung

Die Erfindung betrifft ein Verfahren und eine Vorrichtung zur Zerkleinerung von Schüttgütern, insbesondere von Getreide, welche in der Mischfutterindustrie und in der Müllerei verwendet werden.

Es ist eine grosse Anzahl von Vermahlungsvorrichtungen bekannt, bei welcher in einem Gehäuse ein Rotor mit Schlagorganen, der am ganzen Umfang oder nur teilweise mit einem Sieb umgeben ist, angeordnet ist. In diesen Vorrichtungen wird das Material in eine Arbeitszone zugeführt, d.h. eine Zone zwischen den Schlagorganen und der inneren Fläche einer Kammer (Sieb, Prallplatte), welche den Rotor umschliesst und dorthin zerkleinert. Da die Schlagorgane sich direkt in der Schicht des zerkleinerten Materials bewegen, wird die Vermahlung von dem Reibprinzip dominiert, was sich im Endeffekt in der Überzerkleinerung der Teilchen, in zu hohem Energieverbrauch und in intensiver Abnutzung der Schlagorgane und des Rotors äussert.

Eine Vorrichtung der oben genannten Art ist aus der DE 1 250 721 bekannt. Diese offenbart eine Schlägermühle, bei welcher umlaufende Schlagelemente mit in einem Siebkorb zwischen Siebblechen angeordneten Reib bzw. Prallbacken zusammenwirken. Ein insbesondere hoher Energieverbrauch entsteht bei Anwendung der Ausführungsform laut Fig. 4 mit einem zweiarmigen Schlagkreuz und drei Reibbacken.

In der GB 1 411 085 ist eine Schlagmühle offenbart, bei welcher durch besondere konische Ausbildung des Rotorendes die Strömung des in die Vermahlungskammer der Mühle gelangten Materials beeinflusst wird. Damit kann die übermässige Abnutzung des Rotors vermindert werden.

Die US-PS 2225095 offenbart ein Sieb für Hammermühlen mit radialer Produktzuführung. Das den Rotor umgebende Sieb weist innen auf dem Umfang verteilt angeordnete, dreieckige Ablenkelemente auf. Diese sind fest angeordnet. Eine ähnliche Anordnung zeigt die US-PS 2465056, wobei zusätzliche Elemente ebenfalls auf dem Sieb verteilt angeordnet sind, die etwa die Stärke des Siebmantes aufweisen und die analog zum Sieb gelocht sind.

Das Ziel der vorliegenden Erfindung liegt in der Verminderung der Energieaufnahme bei der Vermahlung, in der Erhöhung der Gleichmässigkeit der Körnung des Fertigproduktes und in der Erhöhung der Lebensdauer der Arbeitsorgane sowie des Siebes.

Die erfindungsgemässe Vorrichtung weist ein Gehäuse mit Einlauf- und Auslaufstutzen, ein Schlägerrotor und ein Sieb mit mehreren Ablenkelementen, welche den Schlägerrotor umgeben, auf. Die Ablenkplatten am Umfang des Siebes sind im gleichen oder variierenden Abstand zu den Schlägern angeordnet. Die Ablenkelemente haben glatte Oberfläche mit einer Neigung von 20 bis 80 Grad zum Radius und bilden gegenüber dem Rotor einen Abstand, dessen Minimalbreite nicht grösser ist als der Durchmesser der zu Bearbeitung gelangenden Körner.

Dabei sind die Ablenkelemente in ihrer Neigung gegenüber dem Radius drehbar ausgeführt, d.h. drehbar um einen Drehpunkt an der Sieboberfläche in Richtung dieser Sieboberfläche bzw. in Gegenrichtung.

Nach einer bevorzugten Ausführungsform sind die Ablenkelemente radial angeordnet und bilden in an sich bekannter Weise ein dreieckiges Prisma, dessen seitliche Kanten zum Sieb gerichtet sind.

Dabei sind die Ablenkelemente entlang dem Siebumfang verstellbar. Durch die Möglichkeit der verschiebbaren Ausführung der Ablenkelemente entlang dem Umfang der Sieboberfläche wird eine gleichmässige Abnutzung des Siebes im Betrieb erreicht, da damit bereits abgenutzte Segmente des Siebes abgedeckt werden.

Andererseits ist es möglich beim Einsatz von Sieben mit wechselnd angeordneten Segmenten verschiedener Lochung, durch die gemeinsame Verschiebung der prisenförmigen Arbeitselemente entlang der Sieboberfläche die Siebsegmente mit gleicher Lochung abzudecken. Dadurch kann die Granulation des Endproduktes vorausbestimmt werden.

Die Vermahlung bzw. Zerkleinerung der oben gezeigten Vorrichtung erfolgt in einer Arbeitszone zwischen den Ablenkelementen und den Schlagorganen des Rotors und geht von sog. Prallprinzip hinaus. Bei jeder Zufuhr des Produktstroms zu den Schlagorganen wird ein einziger Schlag in das Flugprodukt ausgeführt. Damit wird der Teilchenstrom in Grob- und Kleinteilchen getrennt. Die Grobteilchen mit hoher kinetischer Energie fliegen unmittelbar zu dem nächsten Schlagorgan, dagegen die Kleinteichen mit weniger kinetischen Energie, unter Einwirkung des durch den Rotor erzeugten Luftstromes diesen umfliegen und ihre Bewegung entlang der gelochten Kammeroberfläche fortsetzen und die Kammer verlassen. Damit wird die Feinfraktion separiert ohne das die gemeinsame Schlageinwirkung des nächsten Schlagorgans des Rotors erfolgt. Damit wird dem Produktstrom nach seiner Zufuhr in die Vermahlungskammer ein pulsierender Charakter beigegeben mit mehrfachen Wechsel der Zufuhr und Abfuhr zu den Schlagorganen.

Ferner wird darauf hingewiesen, dass sich der Wirkungsgrad des Prozesses erhöht, wenn das Material in einem bestimmten Winkel zum Rotor zugeführt wird. Dieser Winkel variiert zum Radius im Bereich von 20-80 Grad.

Die Erfindung wird folgend an Hand von Zeichnungen und Ausführungsbeispielen näher dargestellt. es zeigen:
- Fig.1: schematische Darstellung der Schlagmühle in Längsansicht,
- Fig.2, 2a: schematische Darstellungen der Schlagmühle in Seitenansicht bei Verwendung von radial angeordneten Ablenkelementen,
- Fig.3: Draufsicht des Siebes mit Segmenten verschiedener Lochung,
- Fig.4: schematische Darstellung der Mühle in Seitenansicht bei Verwendung von verstellbaren Ablenkelementen, und
- Fig.5: schematische Ansicht eines Siebdetails mit verstellbaren Ablenkelement.

Die Schlagmühle in Fig.1 besteht aus einem Gehäuse 1 mit einem Einlaufstutzen 2 und einem Auslaufstutzen 3. Innerhalb des Gehäuses 1 befindet sich ein Rotor 4 mit den Schlagorganen 5. Der Rotor ist mit einem Sieb 6 umgeben, auf dessen Oberfläche 6a mehrere Ablenkelemente 7,9, vorzugsweise mit einem dreieckigen Querschnitt, angeordnet sind. Das Sieb 6 ist an seinem Umfang in Siebsegmente durch die Ablenkelemente 7,9 unterteilt, welche vom Sieb zum Rotor nach innen gerichtet sind und eine glatte Arbeitsfläche mit Neigung in Drehrichtung des Rotors aufweisen. Dabei liegt der Neigungswinkel (gegenüber dem Radius im Bereich 20 bis 80 Grad und der Abstand h zwischen den Enden der Schlagorgane 5 und den Ablenkelementen 7,9 nicht weniger als der Korndurchmesser des Ausgangproduktes ist.

Fig.2, 2a zeigen eine radiale Ausführung der Ablenkelemente 9 mit Seitenkanten, welche zu der dem Sieb 6 bzw, dessen Oberfläche 6a ein nach innen gerichtetes dreieckiges Prisma bilden.

Fig.3 zeigt das Sieb 6, welches in Segmente A und B mit unterschiedlicher Lochung abwechselnd unterteilt ist, wobei die dreieckigen Prismen die Segmente der gleichen Lochung abdecken.

Fig.4 zeigt eine verstellbare Anordnung der Ablenkelemente 7 und Fig.5 die Drehrichtungen des Ablenkelementes 7 zu und von dem Sieb 6 um einen an der Sieboberfläche 6a angeordneten Drehpunkt 80. Die Drehrichtung des Rotors 4 kann sowohl in als auch entgegengesetzt zum Uhrzeigersinn erfolgen.

Die Ablenkelemente 7,9 sind entlang dem Umfang des Siebes 6 in einem Ring 10 verschiebbar, vgl. insbesondere Fig.2a, angeordnet.

Die Mühle arbeitet folgenderweise:

Das Ausgangsprodukt (unzerkleinertes Getreide) wird über den Einlaufstutzen 2 in Fig.1 von zwei Seiten dem Rotor 4 zugeführt und gelangt unter Einwirkung der Zentrifugalkräfte Z auf der gekrümmten Rotorbahn auf die Sieboberfläche 6a bzw. auf eine Siebsektion S (siehe Fig. 2 ), welche durch zwei nacheinanderfolgende Ablenkelemente 7 bzw. 9 begrenzt ist. Dabei ist darauf hinzuweisen, dass das Ausgangsprodukt innerhalb des Rotors 4 der teilweisen Zerkleinerung unter der Einwirkung der Schlagorgane 5 ausgesetzt ist. Während seiner Bewegung entlang des Siebes 6 in Fig.4 kommt das Produkt auf die glatte geneigte Oberfläche des Ablenkelementes 7, wechselt seine Bewegungsrichtung und gelangt so unter einen einzelnen Schlag des Schlagorgans 5 des Rotors 4. Beim Aufprall des Produktes auf das Schlagorgan 5 wird es in Teilchen verschiedener Grösse aufgelöst, welche unter Einwirkung der Trägheitskräfte, die ihnen beim Schlag erteilt werden, auf die nächste Siebsektion S eintreffen, welche dem Ablenkelement 7 in der Drehrichtung des Rotors 4 folgt. Während der Bewegung entlang der Sieboberfläche 6a unter der Einwirkung der Zentrifugalkräfte und des Luftstroms, der durch den Rotor erzeugt wird, erfolgt die Trennung des Produktes nach Grösse. Teilchen, welche die Lochung des Siebes 6 passiert haben, werden über den Auslaufstutzen 3 aus der Schlagmühle als Ausgangsprodukt (Fertigprodukt) abtransportiert. Die gröberen Teilchen und eine bestimmte Anzahl kleiner Teilchen, welche keine Zeit hatten das Sieb zu passieren, gelangen auf das nächste Ablenkelement 7 das in der Bewegungsrichtung des Produktes liegt.

Weiter folgt ein ähnliches, wie oben beschriebener Prozess, jedoch mit dem Unterschied, dass entlang der Fläche des Ablenkelementes 7, 9 sich ein Produktstrom bewegt, der aus Teilchen verschiedener Grösse besteht, Grobe Teilchen, die einen grossen Vorrat an kinetischer Energie aufweisen, verlassen die Oberfläche unter einem Winkel im Bereich von 20 bis 80 Grad zum Radius und treffen im freien Flug auf einen einzigen Aufschlag des Rotors 4. Die Feinteile, welche über weniger Energie verfügen umkurven des Ablenkelement 7.9 und gelangen so ohne Schlageinwirkung zur nächsten Siebsektion S. Dabei gelangen die kleinen Teilchen unmittelbar hinter dem Ablenkelement 7,9 zur Sieboberfläche 6a, während grössere Teilchen weiter hinten in Drehrichtung auf diese eintreffen. Auf diese Weise machen die Feinteilchen einen grösseren Weg entlang der Sieboberfläche 6a bis zur nächsten Bewegung mit dem Ablenkelement 7,9, d.h. die Wahrscheinlichkeit erhöht sich, dass sie die Lochung des Siebes passieren. Gleichzeitig haben die gröberen Teilchen nur einen kurzen Kontakt mit der Sieboberfläche 6a. was zur Reduktion seiner Abnutzung beiträgt.

Jede folgende Produktförderung zur Zerkleinerung mit Hilfe der Ablenkelemente 7,9 unterscheidet sich von der vorhergehenden nun dadurch, dass die Produktmenge ständig abnimmt, weil die Teilchen erforderlicher Grösse laufend durch die Lochung des Siebes 6 entfernt werden.

Das Verfahren zur Zerkleinerung von Schüttgütern beruht auf folgenden Prinzipien.
1. Vorzerkleinerung des Ausgangsproduktes (ganzer Getreidekörner), welches dem Innenraum des Rotors 4 zugeführt wird und seine gleichzeitige Beschleunigung bis zu einer bestimmten Geschwindigkeit,
2. Weiterleitung des vorzerkleinerten Produktes unter einem bestimmten Winkel und mit vorgegebener Geschwindigkeit auf das Sieb 6,
3. Produktbewegung entlang des Siebes 6 bzw., Sieboberfläche 6a, welche den Rotor 4 umschliesst, mit gleichzeitiger Trennung der Feinfraktion und der Zuführung der ungenügend zerkleinerten Fraktion unter Einwirkung der geneigten Ablenkelemente 7, welche am Sieb 6 angeordnet sind, zum weiteren Schlag durch die Schlagorgane 5,
4. mehrmalige Wiederholung des Zuführzykluses der noch zu wenig zerkleinerten Fraktion zum Rotor 4, ihre Zerkleinerung und Weiterleitung zur Sieboberfläche 6a.

Ausserdem beruht das Zerkleinerungsprinzip der Schlagmühle auf der Zerkleinerung ohne unmittelbares Zusammenwirken von Rotor 4 und Sieb 5, was sich in Reduktion des Energieverbrauches und in Erhöhung der Lebensdauer der Schlagorgane äussert.

Es wird darauf hingewiesen, dass die gelochte Oberfläche der Kammer vom Rotor um den Abstand entfernt ist, welcher notwendig ist um zu verhindern, dass der Rotor auf das vorbeiziehende Produkt Schläge ausüben kann.

Der Prozess hat den besten Wirkungsgrad, wenn die Produktzufuhr zum Rotor unter einem bestimmten Winkel erfolgt. Dieser Winkel muss zum Radius im Bereich von 20 bis 80 Grad liegen.

### Bezugszeichenverzeichnis

- 1: Gehäuse
- 2,3: Einlauf- und Auslaufstutzen
- 4: Rotor
- 5: Schlagorgane
- 6: Sieb
- 6a: Sieboberfläche
- 7,9: Ablenkelemente
- 8: Motor
- 10: Ring am Umfang des Siebes
- 80: Drehpunkt des Ablenkelementes zur Sieboberfläche
- A: Arbeitszone
- G: zerkleinertes Gut
- h: Abstand zwischen den Ablenkelementen und den Schlagorganen des Rotors
- S: Siebsektionen
- α: Neigungswinkel des Ablenkelementes gegenüber dem Radius
- P1,P2: Doppelpfeile, zeigen die Ablenkung des Materials zu und von den Schlagorganen
- Z: Zentrifugalkräfte
- β: Winkel, welcher die Produktzufuhr zum Rotor bestimmt

## Patentansprüche

1. Vorrichtung zur Zerkleinerung von Schüttgütern mit einem Gehäuse (1) mit Einlauf- und Auslaufstutzen (2, 3), mit einem Rotor (4), welcher am ganzen Umfang oder nur teilweise von einem Sieb (4) umgeben ist und Ablenkelemente (7,9) am Sieb angeordnet sind, **dadurch gekennzeichnet, dass** die Ablenkelemente (7) drehbar gegenüber dem Radius angeordnet sind, und dass weiterhin die Ablenkelemente (7) um einen Drehpunkt (80) an der Sieboberfläche (6a) in Richtung der Sieboberfläche (6a) und in Gegenrichtung drehbar angeordnet sind.

2. Vorrichtung nach Anspruch 1, **dadurch gekennzeichnet, dass** die Ablenkelemente (7) eine glatte Arbeitsfläche mit Neigungswinkel α im Bereich 20-80 Grad zum Radius aufweisen.

3. Vorrichtung nach den Ansprüchen 1 und 2, **dadurch gekennzeichnet, dass** der Abstand zwischen den Ablenkelementen (7, 9) und den Schlagorganen (5) des Rotors (4) den Durchmesser der Körnung des Ausgangsproduktes nicht überschreitet.

4. Vorrichtung nach einem der Ansprüche 1 bis 3, **dadurch gekennzeichnet, dass** die Ablenkelemente (7, 9) verschiebbar entlang dem Siebumfang (6) angeordnet sind.

5. Vorrichtung nach Anspruch 1, oder 4, **dadurch gekennzeichnet, dass** das Sieb (6) Segmente mit unterschiedlicher Lochung aufweist.

6. Vorrichtung nach Anspruch 4 und 5, **dadurch gekennzeichnet, dass** die dreieckigen Prismen jeweils mit ihren Seitenkanten die Segmente mit identischer Lochung abdecken.

7. Vorrichtung nach Anspruch 4, **dadurch gekennzeichnet, dass** die Ablenkelemente (7, 9) entlang einem Ring (10) am Umfang der Sieboberfläche (6a) verschiebbar sind.

8. Vorrichtung nach einem der vorhergehenden Ansprüche, **dadurch gekennzeichnet, dass** sie eine Schlag- und Ablenkmühle ist.

9. Verfahren zur Zerkleinerung von Schüttgütern **gekennzeichnet durch**
a) Zuführung des vorzerkleinerten Produktes unter einem bestimmten Winkel β und mit vorgegebenen Geschwindigkeit auf das Sieb (6),
b) Produktbewegung entlang des Siebes mit gleichzeitiger Trennung der Feinfraktion und der Zuführung der ungenügend zerkleinerten Fraktion unter Einwirkung der Ablenkelemente (7, 9) zum weiteren Schlag auf die Schlagorgane (5),
c) mehrmalige Wiederholung des Zuführzyklusses der noch zu wenig zerkleinerten Fraktion zum Rotor (4), ihre Zerkleinerung und Weiterleitung zur Sieboberfläche (6a).

10. Verfahren nach Anspruch 9, **dadurch gekennzeichnet, dass** der Winkel β im Bereich 20-80 Grad zum Radius variieren kann.

## Claims

1. A device for comminuting bulk material with a casing (1) having inlet and outlet nozzles (2, 3), with a rotor (4) surrounded around its entire or only partial periphery by a sieve (4), and deflectors (7, 9) arranged on the sieve, **characterized in that** the deflectors (7) are rotatably arranged relative to the radius, and that the deflectors (7) can also rotate around a pivot (80) on the sieve surface (6a) in the direction of the sieve surface (6a), and in the opposite direction.

2. The device according to claim 1, **characterized in that** the deflectors (7) exhibit a smooth working surface with angle of inclination α ranging from 20 to 80 degrees relative to the radius.

3. The device according to claims 1 and 2, **characterized in that** the distance between the deflectors (7, 9) and beaters (5) of the rotor (4) does not exceed the diameter of the grain size of the starting product.

4. The device according to one of claims 1 to 3, **characterized in that** the deflectors (7, 9) are moveably arranged along the sieve periphery (6).

5. The device according to claim 1 or 4, **characterized in that** the sieve (6) exhibits segments with a different perforation.

6. The device according to claim 4 and 5, **characterized in that** the side edges of the triangular prisms cover the segments with an identical perforation.

7. The device according to claim 4, **characterized in that** the deflectors (7, 9) can be shifted along a ring (10) on the periphery of the sieve surface (6a).

8. The device according to one of the preceding claims, **characterized in that** it is a beater and deflector mill.

9. A procedure for comminuting bulk material, **characterized in that**
a) The pre-comminuted product is routed at a specific angle and preset speed to the sieve (6);
b) The product is moved along the sieve, while simultaneously separating the fine fraction and routing the insufficiently comminuted fraction during exposure to the deflectors (7, 9) for subsequent impact by the beaters (5);
c) The feed cycle of the as yet inadequately comminuted fraction to the rotor (4) is repeated several times, it is comminuted and routed on to the sieve surface (6a).

10. The procedure according to claim 9, **characterized in that** the angle β can vary from 20 to 80 degrees relative to the radius.

## Revendications

1. Dispositif pour le broyage de produits en vrac avec un boîtier (1) avec des tubulures d'entrée et de sortie (2, 3), avec un rotor (4) qui est entouré, sur tout son volume ou seulement en partie, par un tamis (4) et avec des éléments de déviation (7, 9) disposés sur le tamis, **caractérisé en ce que** les éléments de déviation (7) sont positionnés de manière à pouvoir pivoter par rapport au rayon, et que de plus les éléments de déviation (7) sont disposés de manière à pouvoir pivoter autour d'un point de rotation (80) sur la surface du tamis (6a) dans la direction de la surface du tamis (6a) et dans la direction opposée.

2. Dispositif selon la revendication 1, **caractérisé en ce que** les éléments de déviation (7) présentent une surface de travail lisse avec un angle d'inclinaison α dans une fourchette de 20 à 80 degrés par rapport au rayon.

3. Dispositif selon les revendications 1 et 2, **caractérisé en ce que** l'intervalle entre les éléments de déviation (7, 9) et les organes de battage (5) du rotor (4) ne dépasse pas le diamètre de la granulation du produit initial.

4. Dispositif selon une des revendications 1 à 3, **caractérisé en ce que** les éléments de déviation (7, 9) sont disposés de manière à pouvoir se déplacer le long du volume du tamis (6).

5. Dispositif selon la revendication 1 ou 4, **caractérisé en ce que** le tamis (6) présente des segments à perforations différentes.

6. Dispositif selon les revendications 4 et 5, **caractérisé en ce que** les prismes triangulaires recouvrent respectivement avec leurs arêtes latérales les segments à perforations identiques.

7. Dispositif selon la revendications 4, **caractérisé en ce que** les éléments de déviation (7, 9) peuvent se déplacer le long d'un cercle (10) sur le volume de la surface du tamis (6a).

8. Dispositif selon une des revendications précédentes, **caractérisé en ce qu'**il est un broyeur batteur et déviateur.

9. Procédé pour le broyage de produits en vrac **caractérisé par**
a) l'acheminement du produit pré-broyé suivant un angle défini β et à une vitesse prédéterminée jusqu'au tamis (6),
b) le déplacement du produit le long du tamis avec séparation simultanée de la fraction fine et acheminement de la fraction insuffisamment broyée par action des éléments de déviation (7, 9) pour recevoir un coup supplémentaire des organes de battage (5),
c) la répétition plusieurs fois du cycle d'acheminement de la fraction encore trop peu broyée jusqu'au rotor (4), son broyage et son transfert jusqu'à la surface du tamis (6a).

10. Procédé selon la revendication 9, **caractérisé en ce que** l'angle β peut varier dans une fourchette de 20 à 80 degrés par rapport au rayon.
